# FASCICULE DE BREVET EUROPEEN

(11) **EP 0 460 525 B1**
(45) Date de publication et mention de la délivrance du brevet: **20.07.1994**
(21) Numéro de dépôt: 91108795.5
(22) Date de dépôt: 29.05.1991
(51) Int. Cl.: G04C 10/00, G04C 3/00

(54) **Logement de pile pour montre-bracelet**
Sitz für die Batterie einer Armbanduhr
Housing for the battery of a wristwatch

(30) Priorité: 07.06.1990 CH 1910/90
(43) Date de publication de la demande: 11.12.1991
(73) Titulaire: Eta SA Fabriques d'Ebauches, 2540 Granges (CH)
(72) Inventeur: Paratte, Daniel, CH-2003 Neuchâtel (CH); Aeschbacher, Jean-Pascal, CH-2740 Moûtier (CH)
(74) Mandataire: de Raemy, Jacques

(56) Documents cités:
- EP-A- 0 272 515
- EP-A- 0 360 140
- DE-U- 1 803 093
- FR-A- 2 299 670
- FR-A- 2 389 167

## Description

La présente invention est relative à une montre susceptible d'être attachée à une partie du corps par au moins un lien, montre comprenant un boîtier, des moyens d'affichage de l'heure commandés par un circuit électronique, une pile d'alimentation et une ouverture latérale pratiquée dans ce boîtier, ladite ouverture donnant accès à un logement dans lequel la pile est susceptible d'être engagée, ladite pile étant portée par un tiroir.

Dans le document DE-U-1 803 093, on trouve, située à l'opposé de la couronne de mise à l'heure, une ouverture donnant accès à une chambre apte à contenir une pile d'alimentation. Cette chambre, située dans la carrure de la montre, est soit faite d'une pièce avec cette carrure, soit rapportée après coup dans la même carrure. Un couvercle ferme l'ouverture de la chambre. Bien que ce couvercle soit pourvu d'un nez permettant son enlèvement, on comprendra que cette façon de faire est difficile de manipulation, compte tenu surtout des faibles dimensions dudit couvercle. D'autre part, une fois le couvercle ouvert, se pose le problème de l'extraction de la pile, coincée qu'elle est par un téton de contact qui appuie sur elle, ce qui va obliger d'exercer des chocs sur la montre pour procéder à cette extraction.

Le document EP-A-0 360 140 décrit une montre comportant une carrure portant une glace supérieure, un fond et un cadre attenant à la carrure et disposé dans l'espace circonscrit par la carrure entre la glace supérieure et le fond. Dans le cas où le fond est réalisé en matière transparente, cela entraîne une trappe de pile à ouverture latérale pratiquée dans la bande de carrure. La pile est contenue dans un tiroir qui peut être sorti de la montre par l'usager.

Bien que la pile est portée par un tiroir dans cet arrangement, les faibles dimensions de ce dernier rendent difficile la manipulation et l'enlèvement du tiroir.

Pour éviter les inconvénients mentionnés ci-dessus, la montre de l'invention est caractérisée par le fait que le tiroir est solidaire d'une des extrémités du lien, des moyens de verrouillage maintenant le tiroir attaché au boîtier quand ledit tiroir est introduit dans ledit logement.

L'invention sera comprise maintenant à la lecture de la description qui suit, illustrée à titre d'exemple par le dessin dans lequel :
- la figure 1 est une vue de dessus de la montre selon l'invention, avec le tiroir portant la pile représenté sorti de son logement,
- la figure 2 est une coupe de la partie fond de la montre, la partie supérieure ou carrure n'étant pas coupée,
- la figure 3 est un détail repris de la figure 2, à échelle agrandie, d'un exemple de verrouillage du tiroir, et
- la figure 4 est une vue en perspective de la montre avec un exemple de dispositif de déverrouillage du tiroir.

La figure 1 est une vue de dessus d'une montre-bracelet comportant d'une part un boîtier 1 attaché à un premier brin 2 du bracelet. Dans ce boîtier, on trouve des moyens d'affichage figurés ici par des aiguilles d'heures 3 et de minutes 4. La montre-bracelet comporte d'autre part une pile d'alimentation 5 logée, selon l'invention, dans un tiroir 6, lequel tiroir est attaché à un second brin 7 du bracelet. La pile 5 et le tiroir 6 qui la porte peuvent être introduits, selon l'invention et dans le sens de la flèche 8, dans un logement 9 (voir figure 2) par une ouverture 10 pratiquée dans le boîtier. Des moyens de verrouillage, symbolisés sommairement sur la figure 1 par des éléments 11, maintiennent le tiroir 6 attaché au boîtier 1, quand le tiroir est introduit dans le logement 9.

L'invention n'est pas limitée à une montre-bracelet comme représentée en figure 1. Elle peut être étendue à toute montre susceptible d'être attachée au corps par au moins un lien, comme ce serait le cas par exemple d'une montre pendentif. Dans ce dernier cas, seul subsisterait le brin 7, attaché par une de ses extrémités au tiroir 6 et par l'autre de ses extrémités au cou du porteur.

Le tiroir peut être un anneau qui entoure entièrement la pile 5. Pour gagner de la place cependant, on préférera la construction montrée en figure 1. Ici, le tiroir est constitué par une portion 12 comportant une saillie 13 à laquelle est attaché, de manière articulée, le brin 7 du bracelet. Le tiroir 6 comporte un fond 14 et des rebords 15, 16 et 17 sur lesquels repose la pile 5. Les rebords 16 et 17 présentent des extrémités 18 et 19 disposées au-delà du diamètre de la pile, de façon à retenir cette dernière dans le tiroir quand on extrait ce tiroir de son logement.

La figure 2 est une coupe de la partie fond de la montre si l'on suppose que le tiroir 6 est placé dans son logement 9. Le boîtier est composé ici d'un fond 20 et d'une partie supérieure ou carrure 21. Le tiroir 6 et son fond attenant 14 se laisse introduire par une ouverture 10 pratiquée dans le fond 20. Le brin 7 du bracelet est attaché au tiroir par l'articulation 13. La figure 2 montre encore dans sa partie supérieure 21, des aiguilles 3 et 4 d'affichage de l'heure et de la minute. Ces aiguilles sont entraînées par un mécanisme 22 comportant un rouage commandé par un moteur pas à pas. Le système est généralement complété par un circuit électronique 23 comportant une base de temps, un diviseur de fréquence et un driver. Les connexions reliant ce circuit à la pile 5 sont figurées par les références 24 et 25. Le système de verrouillage 11 maintient le tiroir dans le boîtier.

Un exemple de verrouillage du tiroir dans le boîtier est montré en détail à la figure 3 qui est un agrandissement de la région 11 montrée en figure 2. Le verrou comporte un poussoir 26 coulissant dans un tube 27 ancré ou introduit à force dans le tiroir 6. Le poussoir 26 comprend une tête 28 qui émerge du tube 27 sous l'action d'un ressort 29. Quand le tiroir est introduit dans son logement, la tête 28 du poussoir pénètre dans un trou 30 pratiqué dans le fond 20 et bloque ainsi le tiroir dans le boîtier. Pour sortir le tiroir, on exerce une poussée selon la flèche 31 sur la tête 28 tout en tirant simultanément sur le brin 7, lui-même attaché à l'articulation 13 du tiroir. Inversément, en fin d'introduction du tiroir dans le boîtier, le poussoir 26 s'escamote dans le tube par l'action conjuguée de la tête 28 et d'une rampe 32 dont est équipé le fond 20, jusqu'à ce que la tête 28 se trouve au droit du trou 30 dans lequel elle pénètre.

Si l'on désire que la montre soit étanche, on disposera un joint d'étanchéité 33 entre le tiroir 6 et l'ouverture 10 pratiquée dans le fond 20. Ce joint est disposé dans un canal 34 entourant le tiroir (voir figures 1 et 3).

Le verrouillage du tiroir 6 comporte au moins un poussoir 26. Préférablement, on disposera cependant deux poussoirs pour assurer une fermeture stable et sans jeu. Pour exercer la pression 31 dont il a été question à propos de la figure 3, on peut utiliser une pointe quelconque. Un système avantageux peut consister à se servir de la boucle attachée à l'extrémité du brin 2 du bracelet et ceci de la manière représentée en figure 4. Dans cette figure 4, la boucle articulée 35 servant de fermoir ordinaire, porte de façon en soi connue (EP-A-0 272 515) deux aspérités 36 et 37 formées en prolongement des branches de la boucle. Si l'écartement de ces aspérités correspond à l'écartement existant entre les têtes 28 du système de verrouillage, on peut se servir de la boucle comme clef de déverrouillage en enfonçant lesdites aspérités dans les trous 30 pour escamoter les têtes 28 dans le tiroir et libérer ainsi ledit tiroir du boîtier.

Le système de tiroir proposé, du fait qu'il peut être extrait du boîtier par simple traction sur le brin du bracelet auquel il est attaché, facilite grandement le changement de la pile par le porteur de la montre en personne. Cela est particulièrement avantageux dans le cas où cette pile doit être échangée fréquemment, par exemple dans le cas d'une pile alimentant la partie radiofréquence d'une montre destinée à recevoir des messages radiodiffusés.

Une montre destinée à recevoir des messages radiodiffusés est décrite dans le document EP-A-0 339 482 (US-A-4 884 252). On a indiqué dans ce document que l'antenne réceptrice est une bobine entourant le mouvement, l'axe de cette bobine étant disposé de préférence parallèlement à la direction longitudinale du bracelet. L'innovation apportée par la présente invention apporte donc un complément utile à la montre du document cité puisqu'il permet de disposer la pile à l'intérieur de la bobine tout en pouvant extraire cette pile selon l'axe de la bobine, cet axe coïncidant avec la direction longitudinale du bracelet.

## Revendications

1. Montre susceptible d'être attachée à une partie du corps par au moins un lien (7), montre comprenant un boîtier (1), des moyens d'affichage de l'heure (3, 4) commandés par un circuit électronique (23), une pile d'alimentation (5) et une ouverture latérale (10) pratiquée dans ce boîtier, ladite ouverture donnant accès à un logement (9) dans lequel la pile est susceptible d'être engagée, ladite pile étant portée par un tiroir (6), caractérisée par le fait que le tiroir (6) est solidaire d'une des extrémités du lien, des moyens de verrouillage (11) maintenant le tiroir attaché au boîtier quand ledit tiroir est introduit dans ledit logement.

2. Montre selon la revendication 1, caractérisée par le fait que le tiroir (6) est équipé d'une garniture d'étanchéité (33) logée dans une rainure (34) pratiquée dans le tiroir, la garniture coopérant avec le boîtier quand ledit tiroir est introduit dans ledit logement pour assurer une fermeture hermétique à l'endroit de ladite ouverture.

3. Montre selon la revendication 1 ou la revendication 2, caractérisée par le fait qu'elle est une montre-bracelet, qu'un premier brin (2) du bracelet est attaché au boîtier et qu'un second brin (7) du bracelet est attaché au tiroir (6).

4. Montre selon la revendication 3, caractérisée par le fait que les moyens de verrouillage (11) comportent au moins un poussoir (26) coulissant dans un tube (27) ancré dans le tiroir, la tête (28) du poussoir émergeant du tube sous l'action d'un ressort et pénétrant, quand le tiroir est introduit dans le logement, dans un trou (30) pratiqué dans le boîtier.

5. Montre selon la revendication 4, caractérisée par le fait que les moyens de verrouillage comportent deux poussoirs (26).

6. Montre selon la revendication 5, caractérisée par le fait qu'un des brins du bracelet comporte une boucle articulée (35) servant de fermoir et que les trous (30) pratiqués dans le boîtier sont conformés et positionnés pour recevoir chacun une aspérité (36, 37) portée par chaque branche de la boucle pour escamoter les têtes de poussoir dans le tiroir (6) quand on introduit lesdites aspérités dans lesdits trous, ladite boucle jouant le rôle de clef de déverrouillage.

## Patentansprüche

1. An einem Körperteil mittels mindestens eines Befestigungsglieds (7) befestigbare Uhr, welche Uhr ein Gehäuse (1) umfaßt, von einem elektronischen Schaltkreis (23) gesteuerte Zeitanzeigemittel (3, 4), eine Stromversorgungsbatterie (5) und eine seitliche Öffnung (10), die in das Gehäuse eingebracht ist und Zugang zu einer Aufnahme (9) ermöglicht, in die die Batterie einfügbar ist, welche Batterie von einem Schieber (6) getragen ist, dadurch gekennzeichnet, daß der Schieber (6) mit einem der Enden des Verbindungsteils verbunden ist und daß Verriegelungsmittel (11) den Schieber an dem Gehäuse halten, wenn der Schieber in die Aufnahme eingeführt ist.

2. Uhr nach Anspruch 1, dadurch gekennzeichnet, daß der Schieber (6) mit einer Dichtung (33) versehen ist, eingefügt in eine in den Schieber eingearbeitete Nut (34), welche Dichtung mit dem Gehäuse zusammenwirkt, wenn der Schieber in die Aufnahme eingeführt ist, um an der Stelle dieser Öffnung einen hermetischen Verschluß sicherzustellen.

3. Uhr nach Anspruch 1 oder 2, dadurch gekennzeichnet, daß sie eine Armbanduhr ist, daß ein erster Strang (2) des Armbands an dem Gehäuse befestigt ist und daß ein zweiter Strang (7) des Armbands an dem Schieber (6) befestigt ist.

4. Uhr nach Anspruch 3, dadurch gekennzeichnet, daß die Verriegelungsmittel (11) mindestens einen Drücker (26), gleitbeweglich in einem an dem Schieber verankerten Rohr (27), umfassen und daß der Kopf (28) des Drückers aus dem Rohr unter der Wirkung einer Feder herausragt und in ein in dem Gehäuse angebrachtes Loch (30) eingreift, wenn der Schieber in die Aufnahme eingeführt wird.

5. Uhr nach Anspruch 4, dadurch gekennzeichnet, daß die Verriegelungsmittel (2) Drücker (26) umfassen.

6. Uhr nach Anspruch 5, dadurch gekennzeichnet, daß ein Strang des Armbands eine angelenkte Schnalle (35), die als Verschluß dient, umfaßt und daß die in das Gehäuse eingearbeiteten Löcher (30) ausgebildet und angeordnet sind zur Aufnahme jeweils eines Fortsatzes (36, 37), der von jedem Arm der Schnalle getragen wird, um die Köpfe der Drücker in den Schieber (6) zu verlagern, wenn man diese Fortsätze in die Löcher einführt, so daß die Schnalle die Rolle des Entriegelungsschlüssels spielt.

## Claims

1. A watch adapted to be attached to a part of the body by at least one band (7), such watch comprising a watch case (1), means for displaying the time of day (3, 4), controlled by an electronic circuit (23), an energization cell (5) and a lateral opening (10) formed in this watch case, said opening giving access to a housing (9) in which the cell is adapted to be placed, said cell being carried by a drawer (6), characterized by the fact the drawer (6) is fixed to one of the ends of the band, locking means (11) maintaining the drawer attached to the watch case once said drawer is introduced into said housing.

2. A watch according to claim 1 characterized by the fact that the drawer (6) is equipped with a moisture tight packing (33) housed in a groove (34) formed in the drawer, the packing cooperating with the watch case once said drawer is introduced into said housing in order to assure hermetic closing at the place of the aforesaid opening.

3. A watch according to claim 1 or claim 2 characterized by the fact that it is a wristwatch, that a first strand (2) of the bracelet is attached to the watch case and that a second strand (7) of the bracelet is attached to the drawer (6).

4. A watch according to claim 3 characterized by the fact that the locking means (11) include at least one push piece (26) sliding in a tube (27) anchored in the drawer, the head (28) of the push piece emerging from the tube under the action of a spring and penetrating into a hole (30) formed in the watch case when the drawer is introduced into the housing.

5. A watch according to claim 4 characterized by the fact that the locking means include two push pieces (26).

6. A watch according to claim 5 characterized by the fact that one of the strands of the bracelet includes a hinged buckle (35) serving as clasp and that the holes (30) formed in the watch case are conformed and positioned so that each may receive a spur (36, 37) borne by each branch of the buckle in order to cause retraction of the push piece heads into the drawer (6) when said spurs are introduced into said holes, said buckle acting as an unlocking key.
